# EUROPÄISCHE PATENTSCHRIFT

(11) **EP 2 595 908 B1**
(45) Veröffentlichungstag und Bekanntmachung des Hinweises auf die Patenterteilung: **31.08.2016**
(21) Anmeldenummer: 11726040.6
(22) Anmeldetag: 14.06.2011
(51) Int. Cl.: B65H 63/06, H01R 13/64

(54) **ELEKTRISCHE SCHALTUNG MIT VERPOLUNGSGESCHÜTZTEM VERBINDUNGSTEIL**
ELECTRIC CIRCUIT WITH CONNECTING PART PROTECTED AGAINST INCORRECT COUPLING
CIRCUIT ÉLECTRIQUE AVEC PIÈCE CONDUCTRICE PROTEGÉE CONTRE UNE CONNEXION INCORRECTE

(30) Priorität: 21.07.2010 CH 11992010
(43) Veröffentlichungstag der Anmeldung: 29.05.2013
(73) Patentinhaber: Uster Technologies AG, 8610 Uster (CH)
(72) Erfinder: SCHERLER, Philipp, CH-8620 Wetzikon (CH); JOSS, Rolf, CH-8810 Horgen (CH); STORZ, Rafael, CH-8280 Kreuzlingen (CH)
(74) Vertreter: Pliska, Pavel
(86) Internationale Anmeldenummer: PCT/CH2011/000145
(87) Internationale Veröffentlichungsnummer: WO 2012/009820

(56) Entgegenhaltungen:
- WO-A1-2009/143642
- WO-A2-02/43192
- DE-A1- 3 712 258
- DE-A1- 4 103 634
- DE-B1- 1 665 626

## Beschreibung

Die vorliegende Erfindung liegt auf dem Gebiet des Verpolungsschutzes bei Verbindungsteilen von elektrischen Schaltungen. Sie betrifft eine elektrische Schaltung sowie eine Kombination einer elektrischen Schaltung und einer mehradrigen elektrischen Leitung, gemäss den Oberbegriffen der unabhängigen Patentansprüche. Eine bevorzugte Anwendung ist ein Garnreinigermesskopf, wie er zur Qualitätskontrolle auf Spinn- oder Spulmaschinen zum Einsatz kommt.

### STAND DER TECHNIK

Zur Sicherung der Garnqualität werden an Spinn- oder Spulmaschinen so genannte Garnreiniger eingesetzt. Ein derartiger Garnreiniger ist z. B. aus der EP-1'249'422 A2 bekannt. Er beinhaltet einen Garnreinigermesskopf mit mindestens einem Sensor, der das bewegte Garn abtastet und mindestens einen Parameter des Garns misst. Häufig verwendete Sensorprinzipien sind das kapazitive (siehe z. B. EP-0'924'513 A1) oder das optische (siehe z. B. WO-93/13407 A1). Ziel der Garnreinigung ist es, Fehlstellen wie Dickstellen, Dünnstellen oder Fremdstoffe im Garn zu detektieren, gemäss bestimmten Qualitätskriterien zu bewerten und gegebenenfalls zu eliminieren. Der Aufbau eines Garnreinigermesskopfes ist in der US-6,422,072 B1 oder der EP-1'302'426 A2 beschrieben.

Sowohl bei der Spinn- als auch bei der Spulmaschine ist jeder Garnreinigermesskopf mit einem einige Dezimeter bis einige Meter langen Anschlusskabel zur Spannungsversorgung und zur Datenübermittlung ausgestattet. Dieses Anschlusskabel ist direkt oder indirekt mit einer Busleitung verbunden, an der einerseits weitere Garnreinigermessköpfe und andererseits eine zentrale Reinigersteuereinheit angeschlossen sind. Dabei werden üblicherweise speziell für die jeweilige Anwendung hergestellte Anschlusskabel eingesetzt. Aus der WO-2009/143642 A1 ist ein Garnreinigermesskopf mit einem lösbaren Kabelanschluss bekannt. Der Garnreinigermesskopf umfasst ein Messkopfgehäuse und eine darin untergebrachte elektrische Schaltung. Die elektrische Schaltung ist über einen messkopfseitigen Anschluss mit einem elektrischen Anschlusskabel verbindbar. Dabei ist der messkopfseitige Anschluss zur Herstellung einer lösbaren Verbindung zwischen dem Garnreinigermesskopf und dem Anschlusskabel ausgebildet. Eine solche lösbare Verbindung ist einerseits vorteilhaft, weil dadurch der Ausbau, der Einbau oder das Auswechseln des Garnreinigermesskopfes bedeutend einfacher und gefahrloser wird. Andererseits bringt sie die Gefahr der "Verpolung" mit sich. Darunter wird in dieser Schrift das Herstellen elektrischer Anschlussverbindungen verstanden, die vom Gerätehersteller nicht vorgesehen sind und möglicherweise Schäden an Personen und/oder Sachen verursachen können.

Bei der Gleichspannungsversorgung eines Gerätes sind zwei Arten von Verpolungsschutz bekannt:
1. Mechanischer Verpolungsschutz. Durch eine nicht rotationssymmetrische mechanische Gestaltung von Stecker und Buchse wird sichergestellt, dass die beiden elektrischen Anschlüsse (Plus und Minus) nicht in falscher Polarität hergestellt werden können.
2. Elektrischer Verpolungsschutz. Durch geeignete Schaltungen und Bauteile wird sichergestellt, dass beim Anlegen elektrischer Spannungen in falscher Polarität im angeschlossenen Gerät kein Schaden entsteht. Solche Schaltungen und Bauteile können Dioden, Gleichrichter oder Relais umfassen.

Der elektrische Verpolungsschutz bei der Gleichspannungsversorgung eines Gerätes stellt einen vergleichsweise einfachen Fall dar, weil nur zwei gleichartige Anschlüsse beteiligt sind, die sich nur durch ihre Polarität (Plus und Minus) unterscheiden. Beim Garnreinigermesskopf ist die Situation insofern komplizierter, als dass hier über ein einziges Anschlusskabel verschiedene Spannungsversorgungen und zusätzlich auch die Übermittlung verschiedener Daten erfolgen müssen. Dafür werden typischerweise ungefähr zehn parallele Leitungen benötigt. Die an die verschiedenen Leitungen angelegten Spannungen sind völlig unterschiedlich und können je nach Leitung zwischen null (Massenanschluss) über einige wenige Volt (Logiksignale) bis zu ca. 60 V (Spannungsversorgung für das Schneidzeug) betragen. Wenn die letztgenannte hohe Spannung versehentlich an einer dafür nicht vorgesehenen Leitung angelegt wird, können Schäden an Personen und/oder am Garnreinigersystem entstehen. Davon können nicht nur der falsch angeschlossene Garnreinigermesskopf, sondern - über Busleitungen - auch weitere Messköpfe, die zentrale Reinigersteuereinheit und sogar die zentrale Maschinensteuereinheit betroffen sein. Solche Schäden müssen vermieden werden.

Selbstverständlich kann auch beim Garnreiniger ein mechanischer Verpolungsschutz zum Einsatz kommen. Einfache mechanische Massnahmen können jedoch unter Aufbietung hoher Kräfte überwunden werden. Einen sicheren mechanischen Verpolungsschutz bietet z. B. die kommerziell erhältliche Steckverbindung des weit verbreiteten Typs D-Sub 15 mit 15 Kontaktelementen. Solche Steckverbindungen sind jedoch vergleichsweise teuer und würden die in grossen Stückzahlen benötigten Garnreinigermessköpfe verteuern. Deshalb werden günstigere Steckverbindungen wie z. B. des Typs Hirose DF11-16DS-2C, der von der Hirose Electric Co., Ltd., Tokyo, Japan, erhältlich ist, bevorzugt.

DE 4 103 634 A1 und WO 02/43192 A2 offenbaren elektrische Schaltungen nach dem Oberbegriff des Anspruchs 1.

### DARSTELLUNG DER ERFINDUNG

Es ist deshalb eine Aufgabe der vorliegenden Erfindung, einen nichtmechanischen Verpolungsschutz für eine elektrische Schaltung, umfassend einen schaltungsseitigen Verbindungsteil mit mehreren Kontaktelementen für eine lösbare elektrische Steckverbindung, zu schaffen. Eine weitere Aufgabe ist es, einen nichtmechanischen Verpolungsschutz für eine Kombination einer elektrischen Schaltung und einer mehradrigen elektrischen Leitung, welche Kombination eine lösbare elektrische Verbindung aus einem ersten Verbindungsteil mit mehreren Kontaktelementen und einem zweiten Verbindungsteil mit mehreren Kontaktelementen beinhaltet, zu schaffen. Ein besonderes Augenmerk soll dabei auf die Anwendung der Schaltung und der Kombination im Zusammenhang mit einem Garnreinigersystem gerichtet werden.

Diese und andere Aufgaben werden durch die erfindungsgemässe elektrische Schaltung sowie die erfindungsgemässe Kombination einer elektrischen Schaltung und eines elektrischen Anschlusskabels gelöst, wie sie in den unabhängigen Patentansprüchen definiert sind. Vorteilhafte Ausführungsformen sind in den abhängigen Patentansprüchen angegeben.

Der Erfindung liegt die Idee eines "geometrischen" Verpolungsschutzes zugrunde. Dieser basiert weder auf der mechanischen Gestaltung der elektrischen Verbindung noch auf einer speziellen elektrischen Schaltung. Vielmehr ist die Belegung der Kontaktelemente derart ausgelegt, dass bei einer Verpolung zumindest kein Schaden an Sachen und/oder Personen angerichtet werden kann. Im Idealfall funktioniert sogar das mit der gemeinsamen Busleitung verbundene Garnreinigersystem mit Ausnahme des verpolten Garnreinigermesskopfes weiter.

Dementsprechend umfasst die erfindungsgemässe elektrische Schaltung einen schaltungsseitigen Verbindungsteil mit mehreren Kontaktelementen für eine lösbare elektrische Verbindung, wobei alle Kontaktelemente des schaltungsseitigen Verbindungsteils derart angeordnet sind, dass sie durch mindestens eine von der identischen Abbildung verschiedene Kongruenzabbildung auf sich selbst abbildbar sind. Die Kontaktelemente sind in Bezug auf die Schaltung derart belegt, dass bei der mindestens einen Kongruenzabbildung nur elektrisch miteinander verträgliche Kontaktelemente aufeinander abgebildet werden.

Welche Kontaktelemente elektrisch miteinander verträglich sind und welche nicht, weiss ein die elektrische Schaltung kennender Fachmann auf dem Gebiet der Elektrotechnik sehr wohl. So sind z. B. zwei Kontaktelemente für Signal-Eingangsspannungen derselben Grössenordnung elektrisch miteinander verträglich, selbst wenn die beiden Signale ganz unterschiedliche Informationen tragen. Hingegen wären ein auf Massenanschluss gelegtes Kontaktelement mit einem Kontaktelement für die Spannungsversorgung elektrisch miteinander unverträglich, weil bei ihrer gegenseitigen Kontaktierung die Spannungsversorgung kurzgeschlossen und die Spannung an Schaltungselemente angelegt würde, die nicht dafür ausgelegt sind.

Anhand solcher und ähnlicher Überlegungen lassen sich einige Kriterien für die Belegung der Kontaktelemente aufstellen. Die Kontaktelemente sollen in Bezug auf die erfindungsgemässe elektrische Schaltung derart belegt sein, dass bei der mindestens einen Kongruenzabbildung mindestens zwei und vorzugsweise alle der folgenden drei Kriterien erfüllt sind:
(a) direkt miteinander verbundene oder für denselben Zweck vorgesehene Kontaktelemente werden aufeinander abgebildet;
(b) jedes zur Übertragung einer Eingangsspannung in die Schaltung vorgesehene Kontaktelement mit einem ersten Eingangswiderstand wird auf ein Kontaktelement mit einem zweiten Eingangswiderstand, der mindestens tausendmal grösser als der erste Eingangswiderstand ist, oder auf ein zur Übertragung einer Eingangsspannung derselben Grössenordnung in die Schaltung vorgesehenes Kontaktelement abgebildet; und
(c) jedes zur Übertragung einer Ausgangsspannung aus der Schaltung vorgesehene Kontaktelement wird auf ein ebenfalls zur Übertragung einer Ausgangsspannung aus der Schaltung vorgesehene Kontaktelement abgebildet.

Die in Kriterium (a) genannten direkt miteinander verbundenen Kontaktelemente können z. B. Massenanschlüsse sein. Die in Kriterium (b) genannte Eingangsspannung ist z. B. eine im Wesentlichen konstante Versorgungsspannung mit einem Absolutwert zwischen 3 V und 120 V oder eine zeitlich veränderliche Signalspannung mit einem Wert zwischen -24 V und +24 V. Der in Kriterium (b) genannte zweite Eingangswiderstand beträgt vorzugsweise mindestens 10 kΩ, so dass das Kontaktelement mit dem zweiten Eingangswiderstand jedenfalls hochohmig ist. Bei dem in Kriterium (b) genannten Kontaktelement mit dem zweiten Eingangswiderstand kann es sich um ein in der Schaltung nicht genutztes Kontaktelement handeln. Die in Kriterium (c) genannte Ausgangsspannung ist z. B. eine zeitlich veränderliche Signalspannung mit einem Wert zwischen -12 V und +12 V.

In einer besonderen Ausführungsform kann höchstens die Hälfte aller Kontaktelemente in der Schaltung genutzt sein, und jedes genutzte Kontaktelement wird auf ein ungenutztes Kontaktelement abgebildet.

In einer bevorzugten Ausführungsform ist die erfindungsgemässe elektrische Schaltung in einem Garnreinigermesskopf eingebaut. Die Kontaktelemente sind dann vorzugsweise für Zwecke aus der folgenden Menge vorgesehen: erste konstante Versorgungsspannung, vorzugsweise zwischen +20 V und +60 V; zweite konstante Versorgungsspannung, vorzugsweise zwischen +10 V und +15 V; dritte konstante Versorgungsspannung, vorzugsweise zwischen +3 V und +5 V; Signalleitung für eine einseitige serielle Übertragung eines Eingangssignals in die Schaltung, vorzugsweise zwischen 0 V und 5 V; Signalleitung für eine einseitige serielle Übertragung eines Ausgangssignals aus der Schaltung, vorzugsweise zwischen 0 V und 5V; Signalleitung für eine beidseitige serielle Signalübertragung, vorzugsweise zwischen -10 V und +15 V; Massenanschluss. Nebst dem als Beispiel erwähnten Garnreiniger kann aber die Erfindung in vielen anderen Vorrichtungen auf den verschiedensten technischen Gebieten eingesetzt werden.

Die Kongruenzabbildung ist z. B. eine Rotation, vorzugsweise um 180°, und/oder eine Translation. Die lösbare elektrische Verbindung kann eine Steckverbindung mit 16 Kontaktelementen sein, die in zwei Reihen zu je acht äquidistanten Kontaktelementen angeordnet sind.

Ferner betrifft die Erfindung eine Kombination einer elektrischen Schaltung und einer mehradrigen elektrischen Leitung. Die Kombination beinhaltet eine lösbare elektrische Verbindung aus einem ersten Verbindungsteil mit mehreren Kontaktelementen und einem zweiten Verbindungsteil mit mehreren Kontaktelementen. Die Kontaktelemente der beiden Verbindungsteile sind derart angeordnet, dass sie auf mindestens zwei verschiedene Arten, die durch mindestens eine von der identischen Abbildung verschiedene Kongruenzabbildung eines der beiden Verbindungsteile auseinander hervorgehen, miteinander verbindbar sind. Die Kontaktelemente des ersten Verbindungsteils und/oder die Kontaktelemente des zweiten Verbindungsteils sind derart belegt, dass bei der mindestens einen Kongruenzabbildung nur elektrisch miteinander verträgliche Kontaktelemente aufeinander abgebildet werden. Es sollen mindestens zwei der drei vorgenannten Kriterien (a) bis (c) und vorzugsweise alle drei Kriterien (a) bis (c) erfüllt sein.

Die bevorzugten Ausführungsformen der erfindungsgemässen Kombination sind analog zu denjenigen der erfindungsgemässen elektrischen Schaltung, wie sie oben beschrieben sind. Die lösbare elektrische Verbindung kann sich an irgendeiner Stelle der erfindungsgemässen Kombination befinden. In einer bevorzugten Ausführungsform handelt es sich um eine Steckverbindung zwischen der elektrischen Schaltung und einem elektrischen Anschlusskabel; der erste Verbindungsteil ist ein schaltungsseitiger Verbindungsteil, vorzugsweise ein Stecker, und der zweite Verbindungsteil ist ein kabelseitiger Verbindungsteil, vorzugsweise eine Kupplung.

Die Erfindung ist in jeglichen elektrischen Schaltungen anwendbar. Zwar wird in dieser Schrift ein Garnreinigersystem als bevorzugtes Anwendungsbeispiel angegeben, doch soll dies keinesfalls als Einschränkung der Allgemeinheit der Erfindung verstanden werden.

Dank der Erfindung werden die Auswirkungen einer Verpolung minimiert. Schäden an Personen und/oder Sachen sind praktisch ausgeschlossen, so dass die die Schaltung enthaltende Vorrichtung, bspw. ein Garnreinigermesskopf, sicherer ist. Ein mechanischer und/oder elektrischer Verpolungsschutz kann weniger aufwändig gestaltet oder ganz weggelassen werden. Dadurch ist die die Schaltung enthaltende Vorrichtung kostengünstiger herstellbar.

### AUFZÄHLUNG DER ZEICHNUNGEN

Nachfolgend werden bevorzugte Ausführungsformen der Erfindung anhand der Zeichnungen detailliert erläutert.
- Figur 1: zeigt eine erfindungsgemässe Kombination einer elektrischen Schaltung in einem Garnreinigermesskopf und eines elektrischen Anschlusskabels in einer teilweise offengelegten perspektivischen Ansicht.
- Figuren 2-5: zeigen vier Ausführungsformen einer elektrischen Steckverbindung in einer erfindungsgemässen Kombination einer Schaltung und eines Kabels in einer schematischen Draufsicht.

### AUSFÜHRUNG DER ERFINDUNG

In **Figur 1** illustriert eine bevorzugte Anwendung der vorliegenden Erfindung, nämlich einen elektronischen Granreinigermesskopf 1 mit einem lösbaren elektrischen Anschlusskabel 4. Der Garnreinigermesskopf 1 beinhaltet ein Messkopfgehäuse 11 zur Aufnahme eines Garnsensors, einer elektronischen Schaltung, eines Garnschneidzeugs und/oder anderer Komponenten. Das Anschlusskabel 4 dient sowohl der Energieversorgung des Garnreinigermesskopfes 1 als auch der Datenübermittlung zum und vom Garnreinigermesskopf 1. Vorzugsweise handelt es sich um ein mehradriges abgeschirmtes Anschlusskabel. Im Beispiel von Figur 1 basiert das Anschlusskabel 4 auf einem kommerziell erhältlichen 15-adrigen Game-Port-Kabel, bei dem an einem messkopfseitigen Ende eine Kupplung in einem Kupplungsgehäuse 5 angebracht wurde. Am vom Garnreinigermesskopf 1 abgewandten Ende trägt das Anschlusskabel 4 einen Stecker 7, z. B. einen kommerziell erhältlichen Stecker des weit verbreiteten Typs D-Sub 15, zum Anschliessen des Anschlusskabels 4 an eine (nicht eingezeichnete) Reinigersektionselektronik, an eine (nicht eingezeichnete) Busleitung, die mit einer zentralen Reinigersteuereinheit verbunden ist, oder an eine andere Komponente.

In Figur 1 ist das Messkopfgehäuse 11 teilweise offengelegt, und das Kupplungsgehäuse 5 ist vom Messkopfgehäuse 11 gelöst. Dank der Offenlegung des Messkopfgehäuses 11 ist eine im Inneren des Messkopfgehäuses 11 aufgenommene Leiterplatte 2 erkennbar, die zumindest Teile einer elektrischen Schaltung 21 trägt. In der Leiterplatte 2 befindet sich ein Messschlitz 22, welcher zur Aufnahme eines (nicht eingezeichneten) zu reinigenden Garns dient und an welchem ein (nicht eingezeichneter) Garnsensor zur Abtastung des Garns angebracht ist.

Zur Herstellung einer lösbaren elektrischen Verbindung zwischen der Schaltung 21 und dem Anschlusskabel 4 ist der Garnreinigermesskopf 1 mit einem schaltungsseitigen Verbindungsteil 3 und das Anschlusskabel 4 mit einem kabelseitigen Verbindungsteil 6 ausgerüstet. Im Ausführungsbeispiel von Figur 1 ist die lösbare elektrische Verbindung als Steckverbindung ausgeführt. Der schaltungsseitige Verbindungsteil 3 kann als ein auf der Leiterplatte 2 angebrachter Stecker ausgeführt sein. Vorzugsweise handelt es sich um einen indirekten mehrpoligen Stecker 3, der z. B. auf der Leiterplatte 2 angelötet ist. An seinem messkopfseitigen Ende trägt das Anschlusskabel 4 die zum Stecker 3 passende Kupplung 6, z. B. des Typs Hirose DF11-16DS-2C, wie sie von der Hirose Electric Co., Ltd., Tokyo, Japan, erhältlich ist.

Der Stecker 3 und die Kupplung 6 bilden zusammen einen Steckverbinder. Selbstverständlich kann bei diesem Steckverbinder ein mechanischer Verpolungsschutz vorgesehen sein, welcher verhindern sollte, dass der Stecker 3 auf eine nicht vorhergesehene Weise in die Kupplung 6 gesteckt wird, woraus eine Gefahr für Personen und Sachen drohen würde. Die Erfahrung zeigt aber, dass ein mechanischer Verpolungsschutz absichtlich oder unabsichtlich umgangen werden kann. Deshalb sind weitere Massnahmen für einen Verpolungsschutz erwünscht, wie sie die vorliegende Erfindung vorschlägt.

Nebst der elektrischen Verbindung ist auch eine lösbare mechanische Verbindung zwischen dem Messkopfgehäuse 11 und dem Kupplungsgehäuse 5 vorgesehen. Sie ist als Einrastverbindung oder Schnappverbindung ausgeführt. Die elektrische und die mechanische Verbindung sind im hier diskutierten Ausführungsbeispiel voneinander getrennt, müssen es aber nicht notwendigerweise sein.

In **Figur 2** ist eine erste Ausführungsform einer elektrischen Steckverbindung in einer erfindungsgemässen Kombination einer Schaltung 21 und eines Kabels 4 (siehe Figur 1) dargestellt. Ein schaltungsseitiger Verbindungsteil 3 kann z. B. als Stecker und ein kabelseitiger Verbindungsteil 6 als dazu passende Kupplung ausgeführt sein. Beide Verbindungsteile sind in Figur 2 schematisch als Rechtecke dargestellt; auf mechanische Details der Verbindung wird nicht eingegangen. Stecker 3 und Kupplung 6 haben je 16 Kontaktelemente 8, z. B. in Form von Kontaktstiften bzw. Kontaktöffnungen, die so angeordnet und gestaltet sind, dass im verbundenen Zustand die einander zugeordneten Kontaktelemente 8 einander elektrisch kontaktieren. Im Ausführungsbeispiel von Figur 2 sind die 16 Kontaktelemente 8 in zwei Reihen zu je acht Kontaktelementen 8 mit einem gegenseitigen Abstand von 2 mm angeordnet und mit entsprechenden Ordnungszahlen 1-16 nummeriert.

Die matrixförmige Anordnung der Kontaktelemente 8 in der Steckverbindung von Figur 2 erlaubt eine Rotation (angedeutet durch einen Pfeil 91) der Kupplung 6 gegenüber dem Stecker 3 um 180° um ein Rotationszentrum 90, wobei nach der Rotation 91 wieder eine elektrische Steckverbindung zwischen den beiden Verbindungsteilen 3, 6 hergestellt werden kann. (Es wird hier davon ausgegangen, dass ein mechanischer Verpolungsschutz nicht vorhanden ist oder nur ungenügend funktioniert.) Der Stecker 3 und die Kupplung 6 können also auf zwei verschiedene Arten, die durch eine Rotation 91 der Kupplung 6 auseinander hervorgehen, miteinander verbunden werden. Allerdings werden bei den zwei Arten unterschiedliche Kontaktelemente 8 einander zugeordnet. **Tabelle 1** zeigt die zwei unterschiedlichen Zuordnungen der Kontaktelemente 8.

**Tabelle 1**

| | | | | | | | | | | | | | | | | |
|---|---|---|---|---|---|---|---|---|---|---|---|---|---|---|---|---|
| **Steckerkonktaktelement Nr.** | 1 | 2 | 3 | 4 | 5 | 6 | 7 | 8 | 9 | 10 | 11 | 12 | 13 | 14 | 15 | 16 |
| **Kupplungskonkaktelement Nr. (vor Rotation)** | 1 | 2 | 3 | 4 | 5 | 6 | 7 | 8 | 9 | 10 | 11 | 12 | 13 | 14 | 15 | 16 |
| **Kupplungskonkaktelement Nr. (nach Rotation)** | 16 | 15 | 14 | 13 | 12 | 11 | 10 | 9 | 8 | 7 | 6 | 5 | 4 | 3 | 2 | 1 |

Die unterschiedlichen Kontaktzuordnungen können ohne die erfindungsgemässen Massnahmen ein Problem darstellen, weil nur die eine Art vorgesehen ist und bei der anderen, unvorgesehenen Art Schäden an Personen und/oder Sachen entstehen können. Die Erfindung löst dieses Problem durch einen geometrischen Verpolungsschutz. Dabei sind die Kontaktelemente 8 in Bezug auf die Schaltung derart belegt, dass bei der Rotation 91 nur elektrisch miteinander verträgliche Kontaktelemente 8 aufeinander abgebildet werden. Zu diesem Zweck ist es vorteilhaft, die Belegung der Kontaktelemente 8 nach besonderen Kriterien, auf die weiter unten eingegangen wird, zu gestalten. Eine elektrisch miteinander verträgliche Belegung ist beispielhaft in Tabelle 2 angegeben:

**Tabelle 2**

| **Steckerkontaktelement Nr.** | **Verwendungszweck** | **Spannung (V)** |
|---|---|---|
| 1 | Massenanschluss | |
| 2 | Nicht verwendet | |
| 3 | Spannungsversorgung | +4 |
| 4 | Massenanschluss | |
| 5 | Spannungsversorgung | +15 |
| 6 | Massenanschluss | |
| 7 | Signalausgang | 0..4 |
| 8 | Kommunikationsleitung | -10..+15 |
| 9 | Kommunikationsleitung | -10..+15 |
| 10 | Signalausgang | 0..4 |
| 11 | Signaleingang | 0..4 |
| 12 | Nicht verwendet | |
| 13 | Massenanschluss | |
| 14 | Signaleingang | 0..4 |
| 15 | Spannungsversorgung | 20..60 |
| 16 | Massenanschluss | |

Die erfindungsgemässen Kriterien werden nachfolgend anhand des obigen Belegungsbeispiels erläutert:
(a) Direkt miteinander verbundene oder für denselben Zweck vorgesehene Kontaktelemente 8 werden aufeinander abgebildet.
   Beispiele: Massenanschlüsse auf Steckerkontaktelementen Nrn. 1, 16 und 4, 13.
(b) Jedes zur Übertragung einer Eingangsspannung in die Schaltung 21 vorgesehene Kontaktelement 8 mit einem ersten Eingangswiderstand wird auf ein Kontaktelement 8 mit einem zweiten Eingangswiderstand, der mindestens tausendmal grösser als der erste Eingangswiderstand ist, oder auf ein zur Übertragung einer ähnlichen Eingangsspannung in die Schaltung 21 vorgesehenes Kontaktelement 8 abgebildet. Beispiele: Die Spannungsversorgung auf Steckerkontaktelement Nr. 3 und das Nutentrommelsignal auf Steckerkontaktelement Nr. 14 sind beide auf 4 V begrenzt und somit ähnlich. Die Spannungsversorgung auf Steckerkontaktelement Nr. 15 wird auf das nicht verwendete und somit hochohmige Steckerkontaktelement Nr. 2 abgebildet.
(c) Jedes zur Übertragung einer Ausgangsspannung aus der Schaltung 21 vorgesehene Kontaktelement 8 wird auf ein ebenfalls zur Übertragung einer Ausgangsspannung aus der Schaltung 21 vorgesehene Kontaktelement 8 abgebildet.
   Beispiele: Kommunikation auf Steckerkontaktelementen Nm. 8 und 9. Signalausgänge auf Steckerkontaktelementen Nrn. 7 und 10.

**Figur 3** zeigt eine zweite Ausführungsform einer elektrischen Steckverbindung in einer erfindungsgemässen Kombination einer Schaltung 21 und eines Kabels 4. Hier sind die Aussenformen der beiden Verbindungsteile 3, 6 kreisrund, und die Kontaktelemente 8 sind auf einem Kreis angeordnet. Wegen der nicht äquidistanten Anordnung der Kontaktelemente 8 können die beiden Verbindungsteile 3, 6 um 120° und um 240° in Bezug aufeinander um ein Rotationszentrum 90 rotiert werden, wobei nach jeder Rotation 92, 93 wieder eine elektrische Steckverbindung zwischen den beiden Verbindungsteilen 3, 6 hergestellt werden kann. Es gibt also drei verschiedene Verbindungsarten, deren Kontaktzuordnungen in **Tabelle 3** zusammengestellt sind.

**Tabelle 3**

| | | | | | | | | | |
|---|---|---|---|---|---|---|---|---|---|
| **Schaltungsseitiges Kontaktelement Nr.** | 1 | 2 | 3 | 4 | 5 | 6 | 7 | 8 | 9 |
| **Kabelseitiges Kontaktelement Nr. (0°)** | 1 | 2 | 3 | 4 | 5 | 6 | 7 | 8 | 9 |
| **Kabelseitiges Kontaktelement Nr. (120°)** | 4 | 5 | 6 | 7 | 8 | 9 | 1 | 2 | 3 |
| **Kabelseitiges Kontaktelement Nr. (240°)** | 7 | 8 | 9 | 1 | 2 | 3 | 4 | 5 | 6 |

Eine dritte Ausführungsform der elektrischen Steckverbindung ist in **Figur 4** angegeben. Hier ist die Kongruenzabbildung keine Rotation, sondern eine Translation 94 des einen Verbindungsteils 6 gegenüber dem anderen Verbindungsteil 3. Der schaltungsseitige Verbindungsteil 3 hat fünf Kontaktelemente 8, während der kabelseitige Verbindungsteil 6 nur deren drei aufweist. Zwei Kontaktelemente 8 des schaltungsseitigen Verbindungsteils 3 bleiben also stets ungenutzt. Die Kontaktzuordnungen der zwei möglichen Verbindungsarten sind in **Tabelle 4** aufgelistet.

**Tabelle 4**

| | | | | | |
|---|---|---|---|---|---|
| **Schaltungsseitiges Kontaktelement Nr.** | 1 | 2 | 3 | 4 | 5 |
| **Kabelseitiges Kontaktelement Nr. (vor Translation)** | 1 | 2 | | 4 | |
| **Kabelseitiges Kontaktelement Nr. (nach Translation)** | | 1 | 2 | | 4 |

**Figur 5** zeigt eine vierte Ausführungsform der elektrischen Steckverbindung. Der schaltungsseitige Verbindungsteil 3 hat hier nur eine Reihe von acht äquidistanten Kontaktelementen 8, während der kabelseitige Verbindungsteil 6 zwei solche Reihen aufweist, deren eine stets ungenutzt bleibt. Die Nummerierung der Kontaktelemente 8 ist analog zu Figur 2. Als Kongruenzabbildung kommt sowohl eine Rotation 95 um 180° als auch eine Translation 96 in Frage. Dies ergibt vier mögliche Verbindungsarten, deren Kontaktzuordnungen in **Tabelle 5** zusammengestellt sind.

**Tabelle 5**

| | | | | | | | | |
|---|---|---|---|---|---|---|---|---|
| **Schaltungsseitiges Kontaktelement Nr.** | 1 | 3 | 5 | 7 | 9 | 11 | 13 | 15 |
| **Kabelseitiges Kontaktelement Nr. (identische Abbildung)** | 1 | 3 | 5 | 7 | 9 | 11 | 13 | 15 |
| **Kabelseitiges Kontaktelement Nr. (nur Rotation)** | 15 | 13 | 11 | 9 | 7 | 5 | 3 | 1 |
| **Kabelseitiges Kontaktelement Nr. (nur Translation)** | 2 | 4 | 6 | 8 | 10 | 12 | 14 | 16 |
| **Kabelseitiges Kontaktelement Nr. (Rotation und Translation)** | 16 | 14 | 12 | 10 | 8 | 6 | 4 | 2 |

Auch bei den Ausführungsformen der Figuren 3-5 kann ein geometrischer Verpolungsschutz gemäss der vorliegenden Erfindung zum Einsatz kommen. Zu diesem Zweck wird elektrische Verträglichkeit der Kontaktelemente durch Anwendung der erwähnten Kriterien (a), (b) und/oder (c), hergestellt. Im Beispiel von Figur 5 können jeweils zwei untereinander liegende Kontaktelemente 8 des kabelseitigen Verbindungsteils 6 (d. h. Nrn. 1 und 2, 3 und 4,..., 15 und 16) paarweise miteinander verbunden sein, so dass bei der reinen Translation (vierte Zeile von Tabelle 5) das Kriterium (a) zur Anwendung kommt: Direkt miteinander verbundene Kontaktelemente 8 werden aufeinander abgebildet. Für die elektrische Verträglichkeit bei der Rotation (Zeilen 3 und 5 von Tabelle 5) sind noch weitere Massnahmen erforderlich.

Die oben diskutierten Ausführungsformen beziehen sich der Einfachheit halber auf das Beispiel einer Steckverbindung zwischen der Schaltung 21 und dem Anschlusskabel 4 (siehe Figur 1). Die vorliegende Erfindung ist aber nicht auf dieses Beispiel beschränkt. Denn erstens braucht die lösbare elektrische Verbindung keine Steckverbindung zu sein. Klemmverbindungen und andere lösbare elektrische Verbindungen sind ebenso möglich. Und zweitens kann sich die lösbare elektrische Verbindung an einer anderen Stelle der Kombination der Schaltung 21 und der mit der Schaltung 21 verbundenen elektrischen Leitung befinden. Der in Figur 1 eingezeichnete D-Sub-15-Stecker 7 an dem vom Garnreinigermesskopf 1 abgewandten Ende des Anschlusskabels 4 ist zwar mechanisch bestens gegen Verpolung geschützt. Es wäre jedoch denkbar, an jener Stelle eine einfachere und kostengünstigere lösbare elektrische Verbindung ohne mechanischen Verpolungsschutz einzusetzen. In einer solchen Alternativlösung kann die erfindungsgemässe Idee des geometrischen Verpolungsschutzes auf die Verbindung zwischen dem Kabel 4 und der (nicht eingezeichneten) Reinigersektionselektronik oder der (nicht eingezeichneten) Busleitung angewendet werden. Analog kann der erfindungsgemässe geometrische Verpolungsschutz an einer noch weiter von der Schaltung 21 entfernt liegenden elektrischen Verbindung, die jedoch elektrisch mit der Schaltung 21 verbunden ist, angewendet werden.

Die vorliegende Erfindung ist folglich nicht auf die oben diskutierten Ausführungsformen beschränkt. Bei Kenntnis der Erfindung wird der Fachmann weitere Varianten herleiten können, die auch zum Gegenstand der vorliegenden Erfindung gehören. Die Erfindung ist in jeglichen elektrischen Schaltungen anwendbar.

### BEZUGSZEICHENLISTE

- 1: Garnreinigermesskopf
- 11: Messkopfgehäuse
- 2: Leiterplatte
- 21: elektrische Schaltung
- 22: Messschlitz
- 3: schaltungsseitiger Verbindungsteil
- 4: Anschlusskabel
- 5: Kupplungsgehäuse
- 6: kabelseitiger Verbindungsteil
- 7: Stecker am vom Garnreinigermesskopf abgewandten Kabelende
- 8: Kontaktelemente
- 90: Rotationszentrum
- 91,92,93,95: Rotationen
- 94,96: Translationen

## Patentansprüche

1. Elektrische Schaltung (21), umfassend einen schaltungsseitigen Verbindungsteil (3) mit mehreren Kontaktelementen (8) für eine lösbare elektrische Verbindung, wobei alle Kontaktelemente (8) des schaltungsseitigen Verbindungsteils (3) derart angeordnet sind, dass sie durch mindestens eine von der identischen Abbildung verschiedene Kongruenzabbildung (91-96) auf sich selbst abbildbar sind, und
die Kontaktelemente (8) in Bezug auf die Schaltung (21) derart belegt sind, dass bei der mindestens einen Kongruenzabbildung (91-96) nur elektrisch miteinander verträgliche Kontaktelemente (8) aufeinander abgebildet werden,
**dadurch gekennzeichnet,**
**dass** die Kontaktelemente (8) in Bezug auf die Schaltung (21) derart belegt sind, dass bei der mindestens einen Kongruenzabbildung (91-96) mindestens zwei und vorzugsweise alle der folgenden drei Kriterien erfüllt sind:
(a) direkt miteinander verbundene oder für denselben Zweck vorgesehene Kontaktelemente (8) werden aufeinander abgebildet;
(b) jedes zur Übertragung einer Eingangsspannung in die Schaltung (21) vorgesehene Kontaktelement (8) mit einem ersten Eingangswiderstand wird auf ein Kontaktelement (8) mit einem zweiten Eingangswiderstand, der mindestens tausendmal grösser als der erste Eingangswiderstand ist, oder auf ein zur Übertragung einer Eingangsspannung derselben Grössenordnung in die Schaltung (21) vorgesehenes Kontaktelement (8) abgebildet; und
(c) jedes zur Übertragung einer Ausgangsspannung aus der Schaltung (21) vorgesehene Kontaktelement (8) wird auf ein ebenfalls zur Übertragung einer Ausgangsspannung aus der Schaltung (21) vorgesehenes Kontaktelement (8) abgebildet.

2. Elektrische Schaltung (21) nach Anspruch 1, wobei die in Kriterium (a) genannten direkt miteinander verbundenen Kontaktelemente (8) Massenanschlüsse sind.

3. Elektrische Schaltung (21) nach einem der vorangehenden Ansprüche, wobei die in Kriterium (b) genannte Eingangsspannung eine im Wesentlichen konstante Versorgungsspannung mit einem Absolutwert zwischen 3 V und 120 V oder eine zeitlich veränderliche Signalspannung mit einem Wert zwischen -24 V und +24 V ist.

4. Elektrische Schaltung (21) nach einem der vorangehenden Ansprüche, wobei der in Kriterium (b) genannte zweite Eingangswiderstand mindestens 10 kΩ beträgt.

5. Elektrische Schaltung (21) nach Anspruch 4, wobei das in Kriterium (b) genannte Kontaktelement (8) mit dem zweiten Eingangswiderstand ein in der Schaltung (21) nicht genutztes Kontaktelement (8) ist.

6. Elektrische Schaltung (21) nach einem der vorangehenden Ansprüche, wobei die in Kriterium (c) genannte Ausgangsspannung eine zeitlich veränderliche Signalspannung mit einem Wert zwischen -12 V und +12 V ist.

7. Elektrische Schaltung (21) nach einem der vorangehenden Ansprüche, wobei die Schaltung (21) in einem Garnreinigermesskopf (1) eingebaut ist.

8. Elektrische Schaltung (21) nach Anspruch 7, wobei die Kontaktelemente (8) für Zwecke aus der folgenden Menge vorgesehen sind: erste konstante Versorgungsspannung, vorzugsweise zwischen +20 V und +60 V; zweite konstante Versorgungsspannung, vorzugsweise zwischen +10 V und +15 V; dritte konstante Versorgungsspannung, vorzugsweise zwischen +3 V und +5 V; Signalleitung für eine einseitige serielle Übertragung eines Eingangssignals in die Schaltung (21), vorzugsweise zwischen 0 V und 5 V; Signalleitung für eine einseitige serielle Übertragung eines Ausgangssignals aus der Schaltung (21), vorzugsweise zwischen 0 V und 5V; Signalleitung für eine beidseitige serielle Signalübertragung, vorzugsweise zwischen -10 V und +15 V; Massenanschluss.

9. Elektrische Schaltung (21) nach einem der vorangehenden Ansprüche, wobei die Kongruenzabbildung (91, 92, 93, 95) eine Rotation, vorzugsweise um 180°, und/oder eine Translation (94, 96) ist.

10. Kombination einer elektrischen Schaltung (21) und einer mehradrigen elektrischen Leitung (4), welche Kombination eine lösbare elektrische Verbindung aus einem ersten Verbindungsteil (3) mit mehreren Kontaktelementen (8) und einem zweiten Verbindungsteil (6) mit mehreren Kontaktelementen (8) beinhaltet, wobei die Kontaktelemente (8) der beiden Verbindungsteile (3, 6) derart angeordnet sind, dass sie auf mindestens zwei verschiedene Arten, die durch mindestens eine von der identischen Abbildung verschiedene Kongruenzabbildung (91-96) eines der beiden Verbindungsteile (3, 6) auseinander hervorgehen, miteinander verbindbar sind, und die Kontaktelemente (8) des ersten Verbindungsteils (3) und/oder die Kontaktelemente (8) des zweiten Verbindungsteils (6) derart belegt sind, dass bei der mindestens einen Kongruenzabbildung (91-96) nur elektrisch miteinander verträgliche Kontaktelemente (8) aufeinander abgebildet werden,
**dadurch gekennzeichnet,**
**dass** die Kontaktelemente (8) des ersten Verbindungsteils (3) und/oder die Kontaktelemente (8) des zweiten Verbindungsteils (6) derart belegt sind, dass bei der mindestens einen Kongruenzabbildung (91-96) mindestens zwei und vorzugsweise alle der folgenden drei Kriterien erfüllt sind:
(a) direkt miteinander verbundene oder für denselben Zweck vorgesehene Kontaktelemente (8) werden aufeinander abgebildet;
(b) jedes zur Übertragung einer Eingangsspannung in die Schaltung (21) vorgesehene Kontaktelement (8) mit einem ersten Eingangswiderstand wird auf ein Kontaktelement (8) mit einem zweiten Eingangswiderstand, der mindestens tausendmal grösser als der erste Eingangswiderstand ist, oder auf ein zur Übertragung einer Eingangsspannung derselben Grössenordnung in die Schaltung (21) vorgesehenes Kontaktelement (8) abgebildet; und
(c) jedes zur Übertragung einer Ausgangsspannung aus der Schaltung (21) vorgesehene Kontaktelement (21) wird auf ein ebenfalls zur Übertragung einer Ausgangsspannung aus der Schaltung (21) vorgesehenes Kontaktelement (8) abgebildet.

11. Kombination nach Anspruch 10, wobei die in Kriterium (a) genannten direkt miteinander verbundenen Kontaktelemente (8) Massenanschlüsse sind.

12. Kombination nach Anspruch 10 oder 11, wobei die in Kriterium (b) genannte Eingangsspannung eine im Wesentlichen konstante Versorgungsspannung mit einem Absolutwert zwischen 3 V und 120 V oder eine zeitlich veränderliche Signalspannung mit einem Wert zwischen -24 V und +24 V ist.

13. Kombination nach einem der Ansprüche 10-12, wobei der in Kriterium (b) genannte zweite Eingangswiderstand mindestens 10 kΩ beträgt.

14. Kombination nach einem der Ansprüche 10-13, wobei die in Kriterium (c) genannte Ausgangsspannung eine zeitlich veränderliche Signalspannung mit einem Wert zwischen -12 V und +12 V ist.

15. Kombination nach einem der Ansprüche 10-14, wobei die lösbare elektrische Verbindung eine Steckverbindung zwischen der elektrischen Schaltung (21) und einem elektrischen Anschlusskabel (4) ist, der erste Verbindungsteil (3) ein schaltungsseitiger Verbindungsteil, vorzugsweise ein Stecker, ist und der zweite Verbindungsteil (6) ein kabelseitiger Verbindungsteil, vorzugsweise eine Kupplung, ist.

## Claims

1. An electrical circuit (21) comprising a circuit-side connecting part (3) having multiple contact elements (8) for a detachable electrical connection, all contact elements (8) of the circuit-side connecting part (3) being arranged in such a manner that they are mappable on themselves by at least one congruent mapping (91-96) different from the identity mapping, and
the contact elements (8) are assigned in relation to the circuit (21) in such a manner that, in the case of the at least one congruent mapping (91-96), only contact elements (8) which are electrically compatible with one another are mapped on one another,
**characterized in that**
the contact elements (8) are assigned in relation to the circuit (21) in such a manner that at least two and preferably three of the following criteria are fulfilled in the case of the at least one congruent mapping (91-96):
(a) contact elements (8) which are directly connected to one another or provided for the same purpose are mapped on one another;
(b) each contact element (8), which is provided for the transmission of an input voltage into the circuit (21), having a first input resistance is mapped on a contact element (8) having a second input resistance which is at least 1000 times greater than the first input voltage, or is mapped on a contact element (8) provided for the transmission of an input voltage of the same magnitude into the circuit (21); and
(c) each contact element (8) provided for the transmission of an output voltage out of the circuit (21) is mapped on a contact element (8) also provided for the transmission of an output voltage out of the circuit (21).

2. The electrical circuit (21) according to claim 1, wherein the contact elements (8) which are directly connected to one another, mentioned in criterion (a), are ground terminals.

3. The electrical circuit (21) according to one of the preceding claims, wherein the input voltage mentioned in criterion (b) is a substantially constant supply voltage having an absolute value between 3 V and 120 V or a time variable signal voltage having a value between -24 V and +24 V.

4. The electrical circuit (21) according to one of the preceding claims, wherein the second input resistance mentioned in criterion (b) is at least 10 kΩ.

5. The electrical circuit (21) according to claim 4, wherein the contact element (8) mentioned in criterion (b) having the second input resistance is a contact element (8) which is not used in the circuit (21).

6. The electrical circuit (21) according to one of the preceding claims, wherein the output voltage mentioned in criterion (c) is a time variable signal voltage having a value between -12 V and +12 V.

7. The electrical circuit (21) according to one of the preceding claims, wherein the circuit (21) is installed in a yarn clearer measuring head (1).

8. The electrical circuit (21) according to claim 7, wherein the contact elements (8) are provided for purposes from the following set: first constant supply voltage, preferably between +20 V and +60 V; second constant supply voltage, preferably between +10 V and +15 V; third constant supply voltage, preferably between +3 V and +5 V; signal line for a one-sided serial transmission of an input voltage into the circuit (21), preferably between 0 V and 5 V; signal line for a one-sided serial transmission of an output signal out of the circuit (21), preferably between 0 V and 5 V; signal line for a two-sided serial signal transmission, preferably between -10 V and +15 V; ground terminal.

9. The electrical circuit (21) according to one of the preceding claims, wherein the congruent mapping (91, 92, 93, 95) is a rotation, preferably by 180°, and/or a translation (94, 96).

10. A combination of an electrical circuit (21) and a multicore electrical line (4), which combination contains a detachable electrical connection of a first connecting part (3) having multiple contact elements (8) and a second connecting part (6) having multiple contact elements (8),
the contact elements (8) of the two connecting parts (3, 6) being arranged in such a manner that they are connectable to one another in at least two different ways, which arise from one another through at least one congruent mapping (91-96), which is different from the identity mapping, of one of the two connecting parts (3, 6),
the contact elements (8) of the first connecting part (3) and/or the contact elements (8) of the second connecting part (6) being assigned in such a manner that in the case of the at least one congruent mapping (91-96), only contact elements (8) which are electrically compatible with one another are mapped on one another,
**characterized in that**
the contact elements (8) of the first connecting part (3) and/or the contact elements (8) of the second connecting part (6) are assigned in such a manner that in the case of the at least one congruent mapping (91-96), at least two and preferably all three of the following criteria are fulfilled:
(a) contact elements (8) which are directly connected to one another or provided for the same purpose are mapped on one another;
(b) each contact element (8), which is provided for the transmission of an input voltage into the circuit (21), having a first input resistance is mapped on a contact element (8) having a second input resistance which is at least 1000 times greater than the first input voltage, or is mapped on a contact element (8) provided for the transmission of an input voltage of the same magnitude into the circuit (21); and
(c) each contact element (8) provided for the transmission of an output voltage out of the circuit (21) is mapped on a contact element (8) also provided for the transmission of an output voltage out of the circuit (21).

11. The combination according to claim 10, wherein the contact elements (8) directly connected to one another, mentioned in criterion (a), are ground terminals.

12. The combination according to claim 10 or 11, wherein the input voltage mentioned in criterion (b) is a substantially constant supply voltage having an absolute value between 3 V and 120 V or a time variable signal voltage having a value between -24 V and +24 V.

13. The combination according to one of claims 10-12, wherein the second input resistance mentioned in criterion (b) is at least 10 kΩ.

14. The combination according to one of claims 10-13, wherein the output voltage mentioned in criterion (c) is a time variable signal voltage having a value between -12 V and +12 V.

15. The combination according to one of claims 10-14, wherein the detachable electrical connection is a plug connection between the electrical circuit (21) and an electrical connection cable (4), the first connecting part (3) is a circuit-side connecting part, preferably a plug, and the second connecting part (6) is a cable-side connecting part, preferably a coupling.

## Revendications

1. Circuit électrique (21) comprenant une partie de connexion du côté du circuit (3) avec plusieurs éléments de contact (8) qui servent à une connexion électrique pouvant être défaite, dans lequel
tous les éléments de contact (8) de la partie de connexion du côté du circuit (3) sont disposés de telle façon qu'ils puissent être projetés sur eux-mêmes par au moins une projection congruente (91-96) différente de la projection identique, et
les éléments de contact (8) sont affectés par rapport au circuit (21) de telle manière que seuls des éléments de contact (8) électriquement compatibles entre eux soient projetés les uns sur les autres dans l'au moins une projection congruente (91-96),
**caractérisé en ce que**
les éléments de contact (8) sont affectés par rapport au circuit (21) de telle façon que dans l'au moins une projection congruente (91-96), au moins deux des trois critères suivants et de préférence les trois soient remplis :
(a) les éléments de contact (8) connectés directement les uns aux autres ou prévus dans le même but sont projetés les uns sur les autres ;
(b) chaque élément de contact (8) prévu pour transmettre une tension d'entrée dans le circuit (21) et ayant une première résistance d'entrée est projeté sur un élément de contact (8) ayant une deuxième résistance d'entrée qui est au moins mille fois plus élevée que la première résistance d'entrée, ou sur un élément de contact (8) destiné à transmettre une tension d'entrée du même ordre de grandeur dans le circuit (21) ; et
(c) chaque élément de contact (8) destiné à transmettre une tension de sortie à partir du circuit (21) est projeté sur un élément de contact (8) également destiné à transmettre une tension de sortie à partir du circuit (21).

2. Circuit électrique (21) selon la revendication 1, dans lequel les éléments de contact (8) connectés directement les uns aux autres évoqués dans le critère (a) sont des connexions à la masse.

3. Circuit électrique (21) selon l'une des revendications précédentes, dans lequel la tension d'entrée mentionnée dans le critère (b) est une tension d'alimentation sensiblement constante ayant une valeur absolue comprise entre 3 V et 120 V ou une tension de signal variable dans le temps ayant une valeur comprise entre -24 V et +24 V.

4. Circuit électrique (21) selon l'une des revendications précédentes, dans lequel la deuxième résistance d'entrée citée dans le critère (b) est d'au moins 10 kΩ.

5. Circuit électrique (21) selon la revendication 4, dans lequel l'élément de contact (8) ayant la deuxième résistance d'entrée évoqué dans le critère (b) est un élément de contact (8) qui n'est pas utilisé dans le circuit (21).

6. Circuit électrique (21) selon l'une des revendications précédentes, dans lequel la tension de sortie évoquée dans le critère (c) est une tension de signal variable dans le temps ayant une valeur comprise entre -12 V et +12 V.

7. Circuit électrique (21) selon l'une des revendications précédentes, dans lequel le circuit (21) est intégré dans une tête de mesure de nettoyage de fil (1).

8. Circuit électrique (21) selon la revendication 7, dans lequel les éléments de contact (8) sont choisi dans des buts compris parmi les suivants : première tension d'alimentation constante, comprise de préférence entre +20 V et +60 V ; deuxième tension d'alimentation constante, comprise de préférence entre +10 V et +15 V ; troisième tension d'alimentation constante, comprise de préférence entre +3 V et +5 V ; ligne de signal pour une transmission série à sens unique d'un signal d'entrée dans le circuit (21), comprise de préférence entre 0 V et 5 V ; ligne de signal pour une transmission série à sens unique d'un signal de sortie à partir du circuit (21), comprise de préférence entre 0 V et 5 V ; ligne de signal pour une transmission série de signaux à double sens, comprise de préférence entre -10 V et +15 V ; masse.

9. Circuit électrique (21) selon l'une des revendications précédentes, dans lequel la projection congruente (91, 92, 93, 95) est une rotation, de préférence de 180°, et/ou une translation (94, 96).

10. Combinaison d'un circuit électrique (21) et d'une ligne électrique (4) à plusieurs conducteurs, laquelle combinaison contient une connexion électrique pouvant être défaite formée d'une première partie de connexion (3) avec plusieurs éléments de contact (8) et d'une deuxième partie de connexion (6) avec plusieurs éléments de contact (8), dans laquelle
les éléments de contact (8) des deux parties de connexion (3, 6) sont disposés de façon à pouvoir être connectées d'au moins deux manières différentes, issues l'une de l'autre par au moins une projection congruente (91-96) de l'une des deux parties de connexion (3, 6) différente d'une projection identique, et
les éléments de contact (8) de la première partie de connexion (3) et/ou les éléments de contact (8) de la deuxième partie de connexion (6) sont affectés de telle façon que seuls des éléments de contact (8) électriquement compatibles entre eux soient projetés les uns sur les autres dans l'au moins une projection congruente (91-96),
**caractérisée en ce que**
les éléments de contact (8) de la première partie de connexion (3) et/ou les éléments de contact (8) de la deuxième partie de connexion (6) sont affectés de telle façon que dans l'au moins une projection congruente (91-96), au moins deux des trois critères suivants et de préférence les trois soient remplis :
(a) les éléments de contact (8) connectés directement les uns aux autres ou prévus dans le même but sont projetés les uns sur les autres ;
(b) chaque élément de contact (8) prévu pour transmettre une tension d'entrée dans le circuit (21) et ayant une première résistance d'entrée est projeté sur un élément de contact (8) ayant une deuxième résistance d'entrée qui est au moins mille fois plus élevée que la première résistance d'entrée, ou sur un élément de contact (8) destiné à transmettre une tension d'entrée du même ordre de grandeur dans le circuit (21) ; et
(c) chaque élément de contact (8) destiné à transmettre une tension de sortie à partir du circuit (21) est projeté sur un élément de contact (8) également destiné à transmettre une tension de sortie à partir du circuit (21).

11. Combinaison selon la revendication 10, dans laquelle les éléments de contact (8) connectés directement les uns aux autres évoqués dans le critère (a) sont des connexions à la masse.

12. Combinaison selon la revendication 10 ou 11, dans laquelle la tension d'entrée mentionnée dans le critère (b) est une tension d'alimentation sensiblement constante ayant une valeur absolue comprise entre 3 V et 120 V ou une tension de signal variable dans le temps ayant une valeur comprise entre -24 V et +24 V.

13. Combinaison selon l'une des revendications 10 à 12, dans laquelle la deuxième résistance d'entrée citée dans le critère (b) est d'au moins 10 kΩ.

14. Combinaison selon l'une des revendications 10 à 13, dans laquelle la tension de sortie évoquée dans le critère (c) est une tension de signal variable dans le temps ayant une valeur comprise entre -12 V et +12 V.

15. Combinaison selon l'une des revendications 10 à 14, dans laquelle la connexion électrique pouvant être défaite est une connexion enfichée entre le circuit électrique (21) et un câble de raccordement électrique (4), la première partie de connexion (3) est une partie de connexion du côté du circuit, de préférence un connecteur, et la deuxième partie de connexion (6) est une partie de connexion du côté du câble, de préférence un coupleur.
